# EUROPÄISCHE PATENTSCHRIFT

(11) **EP 0 148 320 B1**
(45) Veröffentlichungstag und Bekanntmachung des Hinweises auf die Patenterteilung: **30.09.1987**
(21) Anmeldenummer: 84109870.0
(22) Anmeldetag: 18.08.1984
(51) Int. Cl.: A62B 7/02, A62B 9/02

(54) **Kreislaufatemschutzgerät für Überdruckbetrieb**
Positive pressure closed circuit respiratory apparatus
Appareil respiratoire de surpression en circuit fermé

(30) Priorität: 09.12.1983 DE 3344567; 09.08.1984 DE 3429345
(43) Veröffentlichungstag der Anmeldung: 17.07.1985
(73) Patentinhaber: Drägerwerk Aktiengesellschaft, 23542 Lübeck (DE)
(72) Erfinder: Adalbert, Pasternack, Dr., D-2407 Bad Schwartau (DE)

## Beschreibung

Die Erfindung betrifft ein Kreisiaufatemschutzgerät für Überdruckbetrieb mit einer Druckgasquelle, welche zusätzlich zum Atemkreislauf über eine Druckgasleitung eine Hilfsvorrichtung speist, die durch Bewegung des Atembeutels in der Einatemphase eine Druckerhöhung im Atemkreislauf herbeiführt.

Ein derartiges Kreislaufatemschutzgerät ist aus der DE-A-31 05 637 bekannt.

In dem bekannten Kreislaufatemschutgerät mit Überdruckbetrieb ist sichergestellt, daß während seiner Benutzung sowohl in der Ausatem- als auch in der Einatemphase in dem Atemkreislauf ein Überdruck herrscht. Dieser Überdruck verhindert während der Benutzung des Gerätes das Eindringen von Umgebungsatmosphäre, die es möglicherweise verschmutzt und dem Benutzer des Gerätes Schaden zufügen könnte. Sollten Undichtigkeiten im Atemkreislauf entstehen, wird durch den erzeugten Überdruck sichergestellt, daß nur ein Gasstrom von innen aus dem Atemkreislauf in die Umgebungsatmosphäre nach außen entsteht.

Bei dem bekannten Kreislaufatemschutzgerät bedeutet es jedoch für den Benutzer eine unnötige Anstrengung, die er aufbringen muß, weil auch während der Ausatemphase ein Überdruck im Atemkreislauf erzeugt wird. Der für die Dichtigkeit im Sinne des Schutzes des Geräteträgers notwendige Überdruck wird nämlich bereits im Mundstück bzw. in der Vollmaske durch die diesen nachgeschalteten Strömungswiderstände aus den z. B. Faltenschläuchen, Ventilen und Regenerationspatronen erzeugt. Ein zusätzlicher statischer Überdruck belastet den Geräteträger zusätzlich und ermüdet ihn vorzeitig.

Dieses gilt auch für das folgende bekannte Druckgas-Atemschutzgerät mit Überdruck in der Atemluft nach der DE-C-30 15 759, das auch als Kreislaufgerät ausgebildet ist. Hier ist ein im Kreislauf angeordneter Atembeutel von außen mit einer vorgespannten Feder belastet und hält dadurch den Überdruck im Kreislauf aufrecht. Aus einem Sauerstoffdruckbehälter wird der Sauerstoff dem Atembeutel über einen Lungenautomaten zugeführt, der bei der Entleerung von dessen beweglicher Stirnwand betätigt wird. Dem Lungenautomaten ist ein Absperrventil vorgeschaltet, das von der Stirnwand bei völliger Entleerung des Atembeutels geschlossen wird. Dadurch wird bei großen Undichtigkeiten im Kreislauf und Abnehmen der Atemmaske mit Abfall des Überdrucks ein Abströmen großer Sauerstoffmengen verhindert.

Eine Senkung des Überdrucks jeweils während der Ausatemphase im Sinne der Entlastung des Geräteträgers ist jedoch nicht möglich.

In einem weiteren bekannten Kreislauf-Atemschutzgerät nach der DE-A-31 05 637 ist die Ausatemleitung über einen CO₂-Absorber und ein Gasausgleichsbehältnis an die Einatemleitung angeschlossen. Eine überwiegend Sauerstoff enthaltende Druckgasflasche steht mit der Einatemleitung in Verbindung. Als Gasausgleichsbehältnis eignet sich am besten ein Faltenbalg mit starren Stirnwänden. Der Faltenbalg steht unter einer ständig im Sinne seiner Volumenverkleinerung wirkenden Kraft eines Zylinder-Kolben-Aggregates, dessen mit seiner Stirnwand verbundener Kolben mit Druckgas aus der Druckgasflasche, entspannt auf einen Mitteldruck, beaufschlagt ist. Durch die Bewegung des Kolbens wird im Faltenbalg eine anhaltende Druckerhöhung erzeugt, die für den gewünschten Überdruck im gesamten Atemkreislauf ausreicht. Durch nicht näher dargestellte Maßnahmen kann die auf den Faltenbalg wirkende Kraft kontinuierlich oder stufenweise verändert werden, wodurch der im Kreislauf herrschende Überdruck an die vorliegenden Arbeitsverhältnisse angepaßt und das Atemschutzgerät wahlweise auf Unter- und Überdruckbetrieb eingestellt werden kann.

Da die für die jeweilige Benutzung gewählte und eingestellte Kraft ständig wirkt und über den Kolben im Atemkreislauf einen anhaltenden Druck erzeugt, ist dieser Druck sowohl während der Einatemphase, als auch während der Ausatemphase wirksam. Bei der Ausatmung muß der Benutzer aber bereits einen Druck zur Überwindung der Strömungswiderstände in Ausatemventil, Leitungen und CO₂-Absorber aufbringen. Durch den zusätzlich wirkenden Überdruck wird er während der Ausatmung in ungünstiger Weise unnötig zusätzlich belastet.

In der FR-A-2 323 403 wird ein Kreislaufatemschutzgerät beschrieben, bei welchem ein Drucksensor in Verbindung mit Maske und Atemgasquelle gebracht ist, welcher den Frischgasstrom freigibt oder absperrt entsprechend dem in der Maske in der Nähe des Mundstückes vorherrschenden Druckes.

Diese bekannte Hilfsvorrichtung ist im Hauptatemkreislauf angebracht und steuert die Zufuhr des Frischgases selbst, je nach festgestellter Atemphase anhand des Druckes in der Maske. Sie ist jedoch nicht geeignet, einen einmal aufgebauten Überdruck in dem Hauptatemkreislauf bei Wechsel in die Ausatemphase wieder abzubauen.

Die Aufgabe der vorliegenden Erfindung wird darin gesehen, ein Kreislaufatemschutzgerät der oben genannten Art derart zu verbessern, daß ein Überdruck im Atemkreislauf nur während der Einatemphase, nicht jedoch während der Ausatemphase erzeugt wird.

Diese Aufgabe wird dadurch gelöst, daß ein mit einer Meßschaltung verbundener Sensor zur Feststellung der Atemphasen vorgesehen ist, und daß die Meßschaltung in der Ausatemphase die Hilfsvorrichtung zum Abbau des am Atembeutel ausgeübten zusätzlichen Druckes steuert.

Die erfindungsgemäße Anordnung des Kreislaufatemschutzgerätes ermöglicht es, daß die Druckverhältnisse im Atemkreislauf in Abhängigkeit von den Atemphasen gesteuert werden können. Ein zur Feststellung der Atemphasen vorgesehener Sensor kann an jeder beliebigen Stelle des Atemkreislaufes angeordnet sein, wenn er nur in der Lage ist, den Wechsel zwischen Einatem- und Ausatemphase festzustellen.

Vorzugsweise wird ein solcher Sensor am Atembeutel angebracht.

In einer weiteren vorteilhaften Ausgestaltung der Erfindung wird die Druckgasleitung durch ein Umschaltventil mit der Hilfsvorrichtung nur während der Einatemphase verbunden, jedoch während der Ausatemphase abgesperrt. Gleichzeitig werden die Hilfsvorrichtung und der Atembeutel über eine Verbindungsleitung miteinander verbunden, so daß Druckschwankungen infolge der Hubbewegung des Atembeutels in der Zuführungsleitung zur Hilfsvorrichtung ausgeglichen werden können. Es ist zwar möglich, die Zuführungsleitung zur Hilfsvorrichtung bei abgesperrter Druckgasleitung über das Umschaltventil mit der freien Umgebungsatmosphäre zu verbinden. Dadurch könnte bei auftretenden Druckschwankungen in der Ausatemphase das Gas aus der Zuführungsleitung abgeblasen werden. Dies hätte jedoch den unerwünschten Nachteil zur Folge, daß dabei jedesmal unnötigerweise Druckgas, z. B. Sauerstoff, verlorengeht.

Vorteilhafterweise kann der Sensor zur Feststellung der Atemphase als eine elektrische Widerstandsstrecke ausgebildet sein, welche an einem mit der Kolbenstirnwand verbundenen Führungselement angeordnet ist. Dadurch kann die Feststellung der Atemphasen auf eine Messung der Bewegungsrichtung des starren, bewegbaren Wandteils des Atembeutels zurückgeführt werden. Das von der Meßschaltung auszuwertende Meßsignal wird durch den Spannungsabfall entlang der Meßstrecke, wie sie von einem Meßfühler aufgenommen wird, geliefert.

Während einer Atemphase ändert sich infolge der Bewegung des Führungselementes die abgreifbare Spannungsdifferenz in vorteilhafter Weise, nämlich in der Einatemphase um einen Differenzbetrag ΔV_{f}, und in der Ausatemphase um einen Differenzbetrag AV_{A}. Beide Differenzbeträge verringern sich gegen Ende eines Atemzuges auf den Betrag Null. Ein Wechsel zwischen Einatemphase und Ausatemphase bedeutet auch einen Wechsel zwischen Erhöhung und Erniedrigung der abgreifbaren Spannungsdifferenz ΔVα. Auf diese Weise erhält man ein einfaches Unterscheidungskriterium, wann ein Wechsel zwischen Einatemphase und Ausatemphase stattfindet, so daß der Meßschaltung ein deutliches Kriterium dafür gegeben wird, wann die Umschaltung der Hilfsvorrichtung zu erfolgen hat.

Sollte die abgreifbare Spannungsdifferenz OVₒ selbst den Wert Null erreichen, muß auf einen Defekt im Atemkreislauf zurückgeschlossen werden. In diesem Falle ist es wünschenswert, daß eine Alarmeinrichtung ausgelöst wird.

Ein Ausführungsbeispiel der Erfindung ist anhand der Figuren der Zeichnung dargestellt und wird im folgenden beschrieben. Es zeigen
Figur 1 eine schematische Darstellung des Kreislaufatemschutzgerätes
Figur 2 einen Fühler mit den an ihm abgreifbaren Differenzspannungen.

Das Kreislaufatemschutzgerät mit Überdruckbetrieb enthält die in funktioneller Anordnung dargestellten, den Atemkreislauf bildenden Bauteile auf einem Tragegestell in einer äußeren Schutzhülle. Es sind dies ein Atemanschluß 1, eine Ausatemleitung 3, eine die in der Ausatemluft vorhandene Kohlensäure bindende Regenerationspatrone 4, ein Atembeutel 5 und eine Einatemleitung 2.

Der bei der Atmung verbrauchte Sauerstoff wird von einer Sauerstoffflasche 6, einem Flaschenventil 7, einem Druckminderer 8 über einen Lungenautomaten 9 und über eine Rohrleitung 10 mit einer Konstantdosierung 11 hinter dem Atembeutel 5, dem Atemkreislaufzugeführt. Ein Überdruckventil 12 hinter der Regenerationspatrone 4 verhindert einen zu hohen Druck im Atemkreislauf.

Der Atembeutel 5 besteht aus einem Faltenbalg 13, der durch eine bewegliche starre Stirnwand 14 abgeschlossen ist. Ein Zylinder-Kolben-Aggregat 15 mit einem Kolben 16 in einem Zylinder 17 bildet oberhalb des Kolbens 16 einen Druckraum 18, der über eine Druckleitung 19 an die Rohrleitung 10 angeschlossen ist. Die Druckleitung 19 enthält ein Magnetventil 20, mit dem die Druckleitung 19 geschlossen und dabei ein Leitungsteil 21 vor dem Druckraum 18 abgetrennt wird und dieser dann über den Leitungsteil 21 und eine Verbindungsleitung 22 mit dem Atembeutel 5 verbunden werden kann.

Der Kolben 16 ragt mit seiner dem Druckraum 18 entgegengesetzten unteren Kolbenstirnseite 23 aus dem nach hier offenen Zylinder 17 heraus und ist über eine bewegliche Verbindung 24 mit der Stirnwand 14 des Atembeutels 5 verbunden.

An der oberen Kolbenstirnwand 25 zum Druckraum 18 ist axial ein Fühler 26 an einem Führungselement 31 befestigt. Der Fühler 26 ist als elektrische Widerstandsstrecke ausgebildet, welche eingangsseitig mit dem Verstärker 28 verbunden ist. Ein durch den Verstärker aufgeprägter Strom erzeugt entlang der Widerstandsstrecke einen Spannungsabfall, welcher von einem stehenden Schleifkontakt 27 abgegriffen wird. Die im Verstärker 28 mit einem Transmitter 29 festgestellten Spannungsdifferenzen AVₑ, AV_{A} und AVₒ ergeben die Schaltwerte für das Magnetventil 20. Die Atemphasen, also das Einatmen und das folgende Ausatmen, führen zu sich jeweils wiederholenden Funktionen und Druckverhältnissen im Atemkreislauf.

In der Einatemphase verbindet das Magnetventil 20 den Druckraum 18 mit der Rohrleitung 10. Der in dieser aus dem Druckminderer 8 gegebene Überdruck setzt sich in den Druckraum 18 hinein fort, drückt auf den Kolben 16 und bewegt diesen und damit dessen Stirnwand 25 nach unten. Im Flächenverhältnis aus der Kolbenstirnwand 25 und der Stirnwand 14 des Atembeutels 5 bildet der Druck den Überdruck im Atemkreislauf aus. Der Überdruck besteht während der gesamten Einatemphase und verhindert das Eindringen von möglicherweise unatembarer Umgebungsatmosphäre in den Atemkreislauf. Die mit dem Kolben 16 gleichzeitige Bewegung des Fühlers 26 mit der sich dabei ändernden Länge der Widerstandsstrecke zum Schleifkontakt 27 führt zu einer sich um AV_{E} verringernden Spannungsdifferenz AVₑ. Mit einer Spannungsdifferenz ΔV_{f} = 0, also am Ende der Einatemphase mit dem Ende des Einatmens, wird das Magnetventil 20 geschlossen und damit die Druckleitung 19 vom Druckraum 18 abgetrennt. Der Druckraum 18 ist dann über den Leitungsteil 21 und die Verbindungsleitung 22 mit dem Atembeutel 5 verbunden. Der über den Kolben 16 im Atemkreislauf erzeugte Überdruck wird durch Entspannung im Druckraum 18 aufgehoben.

Mit dem Beginn der Ausatmung, in der im Atemkreis kein Überdruck besteht, dehnt der Atembeutel 5 sich nach oben aus und bewegt die Stirnwand 14 entsprechend. Die Widerstandsstrecke auf dem Fühler 26 wird wieder länger. Es kommt zu einer Erhöhung der Spannungsdifferenz ΔV_{O} um den Betrag AVA, der sich mit der Bewegung ändert. Mit dem Ende der Ausatmung, bei großem Atembeutelvolumen und einer Spannungsdifferenz AV_{A} = 0, schaltet das Magnetventil 20 wieder auf Durchgang, so daß für die dann folgende Einatemphase sich im Atemkreislauf erneut der Überdruck ausbilden kann.

Bei einem starken Defektwerden des Atemkreislaufes fällt der Überdruck in diesem völlig ab. Der noch vorhandene Sauerstoffdruck in der Druckleitung 19 mit dem geöffneten Magnetventil 20 drückt den Atembeutel weit zusammen. Mit der Spannungsdifferenz ΔV_{O} = 0 an der dann kürzesten Widerstandsstrecke schließt das Magnetventil 20. Der Atembeutel 5 bleibt, weil er keine Eigenelastizität besitzt, in der kleinsten Stellung, das Magnetventil 20 bleibt permanent gegenüber der Druckleitung 19 geschlossen, gleichzeitig tritt eine Alarmeinrichtung 30 in Tätigkeit. Der Geräteträger kann das Kreislaufatemschutzgerät jetzt mit Normaldruck benutzen. Seine Sauerstoffversorgung erfolgt normal über die Rohrleitung 10. Mit dem Schließen des Defektes schaltet der Atemkreislauf mit dem Wiederauffüllen des Atembeutels 5 automatisch wieder auf Überdruckbetrieb.

## Patentansprüche

1. Kreislaufatemschutzgerät für Überdruckbetrieb mit einer Druckgasquelle (6), welche zusätzlich zum Atemkreislauf über eine Druckgasleitung (19) eine Hilfsvorrichtung (15) speist, die durch Bewegung des Atembeutels (5) in der Einatemphase eine Druckerhöhung im Atemkreislauf herbeiführt, dadurch gekennzeichnet, daß ein mit einer Meßschaltung (28, 29) verbundener Sensor (26) zur Feststellung der Atemphasen vorgesehen ist, und daß _{'}die Meßschaltung (28, 29) in der Ausatemphase die Hilfsvorrichtung (15) zum Abbau des am Atembeutel (5) ausgeübten zusätzlichen Druokes steuert.

2. Kreislaufatemschutzgerät nach Anspruch 1, dadurch gekennzeichnet, daß der Sensor (26) am Atembeutel (5) angebracht ist.

3. Kreislaufatemschutzgerät nach Anspruch 1, dadurch gekennzeichnet, daß die Hilfsvorrichtung (15) ein über die Druckgasleitung (19) gesteuertes Zylinder-Kolben-Aggregat ist, und daß sich in der Druckgasleitung (19) ein Umschaltventil (20) befindet, weiches entsprechend der Steuerung durch die Meßschaltung (28, 29) in der Einatemphase den Druckraum (18) des Zylinder-KolbenAggregates (15) an die Druckgasleitung (19) anschließt, und in der Ausatemphase die Druckgasleitung (19) absperrt sowie über eine Verbindungsleitung (22) den Innenraum des Atembeutels (13) mit dem Druckraum (18) des Zylinder-Kolben-Aggregates (15) verbindet.

4. Kreislaufatemschutzgerät nach Anspruch 1, dadurch gekennzeichnet, daß der Sensor (26) zur Feststellung der Atemphasen eine elektrische Widerstandsstrecke enthält, an der über einen Fühler (27) eine Spannungsdifferenz ΔV_{O} abgreifbar ist.

5. Kreislaufatemschutzgerät nach Anspruch 4, dadurch gekennzeichnet, daß die elektrische Widerstandsstrecke des Sensors (26) an einem mit der Kolbenstirnwand (25) verbundenen Führungselement (31) angeordnet ist.

6. Kreislaufatemschutzgerät nach Anspruch 4, dadurch gekennzeichnet, daß die Spannungsdifferenz ΔVₒ im Verlauf der Einatmungsphase um einen sich auf Null verringernden Betrag ΔV_{E} und im Verlauf der Ausatmungsphase um einen sich ebenfalls auf Null verringernden Betrag AV_{A}verändert, daß AV_{E} und AV_{A} entgegengesetzte Vorzeichen aufweisen, und daß die Meßschaltung (28, 29) so ausgelegt ist, daß die Hilfsvorrichtung (15) jeweils im Übergangsbereich zwischen Ein- und Ausatmungsphase umgeschaltet wird, wenn AV_{E} bzw. AV_{A} nach Erreichung des Nullwertes das Vorzeichen wechseln. '

7. Kreislaufatemschutzgerät nach Anspruch 4, dadurch gekennzeichnet, daß die Meßschaltung (28, 29) das Umschaltventil (20) zur Absperrung der Druckgasleitung (19) steuert und eine Alarmeinrichtung (30) auslöst, wenn AVₒ den Nullwert erreicht.

## Claims

1. Positive pressure closed circuit respiratory apparatus having a pressure gas source (6) which, in addition to the respiratory circuit, feeds, by way of a pressure gas line (19), an auxiliary device (15) which, by movement of the respiratory bag (5) in the inspiratory phase, brings about an increase in pressure in the respiratory circuit, characterised in that a sensor (26), which is connected to a measuring arrangement (28, 29), is provided for the purpose of determining the respiratory phases and that the measuring arrangement (28, 29) in the expiratory phase controls the auxiliary device (15) for the purpose of reducing the additional pressure exerted on the respiratory bag (5).

2. Closed circuit respiratory apparatus according to claim 1, characterised in that the sensor (26) is fitted on the respiratory bag (5).

3. Closed circuit respiratory apparatus according to claim 1, characterised in that the auxiliary device (15) is a cylinder-piston-unit controlled by way of the pressure gas line (19) and that located in the pressure gas line (19) there is a change-over valve (20) which in accordance with the control by the measuring arrangement (28, 29) in the inspiratory phase links the pressure space (18) of the cylinder-piston-unit (15) to the pressure gas line (19) and in the expiratory phase shuts off the pressure gas line (19) and also connects by way of a connecting line (22) the interior space of the respiratory bag (13) to the pressure space (18) of the cylinder-piston-unit (15).

4. Closed circuit respiratory apparatus according to claim 1, characterised in that the sensor (26), for the purpose of determining the respiratory phases, contains an electric resistance section from which by way of a detector (27) a voltage difference ΔVₒ may be measured.

5. Closed circuit respiratory apparatus according to claim 4, characterised in that the electric resistance section of the sensor (26) is arranged on a guide element (31) connected to the piston front wall (25).

6. Closed circuit respiratory apparatus according to claim 4, characterised in that the voltage difference ΔV_{O} changes in the course of the inspiratory phase by an amount ΔV_{f} diminishing to zero and in the course of the expiratory phase by an amount AV_{A} likewise diminishing to zero, that ΔV_{f} and AV_{A} have opposite signs and that the measuring arrangement (28, 29) is designed so that the auxiliary device (15) is changed over in each case in the transition region between the inspiratory and expiratory phases, when ΔV_{E} or OV_{A} after reaching the zero value change sign.

7. Closed circuit respiratory apparatus according to claim 4, characterised in that the measuring arrangement (28, 29) controls the change-over valve (20) for the purpose of shutting off the pressure gas line (19) and triggers an alarm (30) when ΔV_{O} reaches the zero value.

## Revendications

1. Appareil de protection respiratoire en circuit fermé à surpression, avec une source de gaz sous pression (6) qui, en plus du circuit respiratoire, alimente, par l'intermédiaire d'une conduite de gaz sous pression (19), un dispositif auxiliaire (15), qui engendre une augmentation de la pression dans le circuit respiratoire par déplacement du sac respiratoire (5) dans la phase d'inspiration, caractérisé en ce qu'un capteur (26) relié à un circuit de mesure (28, 29) est prévu pour déterminer les phases respiratoires, et en ce que le circuit de mesure (28, 29) commande, dans la phase d'expiration, le dispositif auxiliaire (15) afin d'abaisser la pression supplémentaire exercée sur le sac respiratoire (5).

2. Appareil de protection respiratoire en circuit fermé selon la revendication 1, caractérisé en ce que le capteur (26) est disposé sur le sac respiratoire (5).

3. Appareil de protection respiratoire en circuit fermé selon la revendication 1, caractérisé en ce que le dispositif auxiliaire (14) est un ensemble cylindre-piston commandé par l'intermédiaire de la conduite de gaz sous pression (19), et en ce qu'une valve de commutation (20) se trouve dans la conduite de gaz sous pression (19), valve qui, conformément à la commande provenant du circuit de mesure (28, 29), raccorde dans la phase d'inspiration la chambre de pression (18) de l'ensemble cylindre-piston (15) à la conduite de gaz sous pression (19) et, dans la phase d'expiration, isole la conduite de gaz sous pression (19) et relie par l'intermédiaire d'une conduite de raccordement (22) l'intérieur du sac respiratoire (13) à la chambre de pression (18) de l'ensemble cylindre-piston (15).

4. Appareil de protection respiratoire en circuit fermé selon la revendication 1, caractérisé en ce que le capteur (26) prévu pour déterminer les phases respiratoires contient une section de résistance électrique à laquelle peut être prélevée une différence de tension AVₒ par l'intermédiaire d'une sonde (27).

5. Appareil de protection respiratoire en circuit fermé selon la revendication 4, caractérisé en ce que la section de résistance électrique du capteur (26) est disposée sur un élément de guidage (31) relié à la paroi frontale (25) du piston.

6. Appareil de protection respiratoire en circuit fermé selon la revendication 4, caractérisé en ce que la différence de tension ΔV□ se modifie au cours de la phase d'inspiration d'un montant ΔV_{E} se réduisant à zéro et pendant la phase d'expiration d'un montant ΔV_{A} se réduisant également à zéro, en ce que ΔV_{f} et ΔV_{A} présentent des signes opposés, et en ce que le circuit de mesure (28, 29) est conçu de telle sorte que le dispositif auxiliaire (15) est à chaque fois commuté dans la plage de transition entre la phase d'inspiration et la phase d'expiration si ΔV_{E} ou selon le cas ΔV_{A} change de signe après avoir atteint la valeur zéro.

7. Appareil de protection respiratoire en circuit fermé selon la revendication 4, caractérisé en ce que le circuit de mesure (28, 29) commande la valve de commutation (20) pour isoler la conduite de gaz sous pression (19), et déclenche un dispositif d'alarme (30) lorsque ΔVₒ atteint la valeur zéro.
